# EUROPÄISCHE PATENTSCHRIFT

(11) **EP 1 975 099 B1**
(45) Veröffentlichungstag und Bekanntmachung des Hinweises auf die Patenterteilung: **02.05.2012**
(21) Anmeldenummer: 08153567.6
(22) Anmeldetag: 28.03.2008
(51) Int. Cl.: B65H 3/08, B65H 5/22, B65H 5/08, B65H 11/00

(54) **Bogenanleger einer Bogendruckmaschine**
Sheet feeder for a sheet fed printing press
Alimenteur de feuilles d'une presse à feuilles

(30) Priorität: 30.03.2007 DE 102007015341
(43) Veröffentlichungstag der Anmeldung: 01.10.2008
(73) Patentinhaber: Koenig & Bauer Aktiengesellschaft, 97080 Würzburg (DE)
(72) Erfinder: Jentzsch, Arndt, 01640, Coswig (DE); Nagel, Hartmut, 01640, Coswig (DE)

(56) Entgegenhaltungen:
- EP-A1- 0 922 659
- EP-A1- 1 153 865
- DE-A1- 3 912 456
- DE-A1- 3 917 072
- DE-A1- 4 122 947
- DE-A1- 10 258 416
- DE-A1- 10 315 648
- DE-A1- 19 511 296

## Beschreibung

Die Erfindung betrifft einen Bogenanleger einer Bogendruckmaschine, enthaltend einen Bogenstapel und eine Einrichtung zum Vereinzeln und Zuführen von Bogen zur Bogendruckmaschine, wobei diese Einrichtung Mittel zum Trennen des obersten Bogens vom Bogenstapel, eine Fördereinrichtung zum Transportieren der Bogen relativ zum Bogenstapel oberhalb desselben aufweist. Weiterhin ist eine Transporteinrichtung zur Übernahme der Bogen von der Fördereinrichtung und zum Übergeben an eine zum Zuführen der Bogen zur Bogendruckmaschine geeigneten Bogentransporteinrichtung vorgesehen.

Bei derartigen Einrichtungen wird der jeweils oberste Bogen eines Bogenstapels zum Vereinzeln von den eine Hubbewegung ausführenden Trennsaugern im Bereich der Bogenhinterkante erfasst und angehoben. Durch Unterblasen wird der oberste Bogen über die gesamte Fläche vom Folgebogen getrennt und so vereinzelt. Der vereinzelte Bogen wird an Transportsauger übergeben, die den Bogen in Bogentransportrichtung zu der Fördereinrichtung transportieren. Gelangt der Bogen mit seiner Vorderkante in den Bereich der Fördereinrichtung, werden die Taktrollen der Fördereinrichtung gegen eine Transportwalze gesteuert, so dass der Bogen von der Wirkpaarung Taktrollen/Transportwalze erfasst werden kann. Nach dem Freigeben des Bogens von den Transportsaugern wird der zwischen der Transportwalze und den Taktrollen geklemmte Bogen auf einen Bändertisch gefördert, durch diesen gegen in die Bahn des Bogens schwenkbare Vordermarken geführt und so nach der Vorderkante ausgerichtet.

Dabei wird angestrebt, dass der auszurichtende Bogen mit einer möglichst geringen Schieflage an den Vordermarken ankommt, da die Schrägbogenkorrektur die Produktivität der Druckmaschine insgesamt negativ beeinflusst.

Aus der DE 102 58 416 A1 ist hierzu eine Lösung bekannt, bei der die Taktrollen unabhängig voneinander an die Transportwalze anstellbar sind und der Anstellzeitpunkt der Taktrollen unterschiedlich voneinander einstellbar ist. Dabei wird zuerst eine der beiden äußere Taktrolle auf die Transportwalze aufgesetzt. Dann folgen die nebeneinander angeordneten Taktrollen nacheinander, bis dann die andere äußere Taktrolle zuletzt aufsetzt.

Durch diese Einrichtung soll eine weitgehende Schieflagenkorrektur bereits vor Berührung der Vordermarken erzielt werden. Durch die Korrektur der Schieflage im Bereich der Taktrolle kann es jedoch zu Instabilitäten des durch den Transportsauger in Richtung der Taktrollen bewegten Bogens kommen. Dieser kann gestaucht und aufgewölbt werden, was insbesondere bei dünnen und flexiblen Bedruckstoffen problematisch sein kann.

In der DE 44 47 204 wird eine Lösung vorgestellt, bei der Lagefehler der Bogen bei der Übergabe an Transportrollen kompensiert werden sollen. Hierzu ist vorgesehen, einen mit Transportsaugern versehenen Saugkopf den Bogenanleger zu schaffen, bei dem der Bogen während einer Übergabephase von den Transportsaugern an die Transportwalze bzw. an die Taktrolle keine Relativbewegung zu den Transportsaugern ausführt. Dabei wird der Saugkopf des Transportsaugers mittels eines Antriebes annähernd parallel zu der Transportrichtung des Bogens geführt und um einen zusätzlichen, über einen vom Antrieb erzeugten Zwangshub hinausgehenden Weg in Transportrichtung gegen eine Federkraft bewegbar angeordnet. Die Geschwindigkeit der Transportsauger ist hierbei kleiner als die Transportgeschwindigkeit eines von der Transportwalze ergriffenen Bogens, so dass eine Streckung des Bogens erfolgt und insbesondere bei dünnen Bogen einen besseren Bogentransport gewährleistet.

Diese Streckung des Bogens erfordert aber eine komplizierte Abstimmung der Geschwindigkeiten zwischen den Transportsaugern und der Transportwalze.

Der Erfindung liegt die Aufgabe zugrunde, einen Bogenanleger mit einer Einrichtung zum Vereinzeln und Zuführen von Bogen zu einer Bogendruckmaschine zu schaffen, die eine Straffung des Bogens bei der Übergabe an die Taktrolle/Transportwalze und damit eine exakte Lage bei der weiteren Verarbeitung garantiert.

Diese Aufgabe wird durch die Merkmale des 1. Anspruchs gelöst.

Die Erfindung wird an einem Ausführungsbeispiel näher erläutert. In den zugehörigen Zeichnungen zeigen:
Fig. 1 einen Bogenanleger in Seitenansicht,
Fig. 2 eine schematische Seitenansicht einer mit einer Transportwalze zusammenwirkenden Taktrolle

In Fig. 1 ist ein Bogenanleger 1 mit einem aus Bogen 9 bestehenden Bogenstapel 3 dargestellt. Der Bogenstapel 3 ruht auf einer Stapelplatte 31. Diese wird von Fördermitteln 33 in Form von Seilen oder Ketten gehalten, die am Gestell 2 des Bogenanlegers 1 angelenkt sind und durch einen nicht dargestellten Aufzug betrieben werden.

Der Bogenstapel 3 liegt mit seiner Vorderkante 34 an einem Stapelanschlag an. Im Bereich der Hinterkante 35 des Bogenstapels 3 ist ein Bogentrenner 4 angeordnet. Der Bogentrenner 4 enthält Trennsauger 41 und Transportsauger 42. Die Trennsauger 41 führen eine Hubbewegung zum Vereinzeln des obersten Bogens 9 vom Bogenstapel 3 aus. Die Trennsauger 41 führen eine translatorische Bewegung in und entgegen der Bogentransportrichtung T aus. Trennsauger 41 und Transportsauger 42 sind in Abständen nebeneinander quer zur Bogentransportrichtung T angeordnet.

An der Vorderseite des Bogenstapels 3 ist eine sich über dessen Breite erstreckende Klappenwelle 32 vorgesehen. Diese ist im oberen Bereich des Bogenstapels 3 angeordnet und kann aus einer lotrechten Lage entgegen dem Uhrzeigersinn geschwenkt werden. Der Klappenwelle 32 ist eine Transporteinrichtung 7 nachgeordnet, die aus einer permanent angetriebenen, sich über die Breite des Bogenstapels 3 erstreckenden Transportwalze 72 und mehren Taktrollen 71 besteht. Jede der Taktrollen 71 ist endseitig eines Hebels 73 drehbar gelagert und an einem Gestellpunkt 74 schwenkbar angelenkt.

In einer anderen Ausführung ist die Transportwalze 72 als eine Saugwalze ausgebildet und ebenfalls getaktet betreibbar.

An die Transporteinrichtung 7 schließt sich ein etwa waagerecht verlaufendes Leitblech 6 an, dem ein geneigter Bändertisch 5 nachgeordnet ist.

In der Figur 2 ist zu erkennen, dass zwischen der Klappenwelle 32 und der Transporteinrichtung 7 ein weiteres Förderorgan in Form einer Saugwalze 8 angeordnet ist. Die Saugwalze 8 wird mit Saugluft zum Erfassen und Halten des Bogens 9 beaufschlagt, dreht sich aber kontinuierlich. Die Saugluft kann auch getaktet sein. Dabei ist die dem Bogen 9 vermittelte, in der Figur 2 als Transportgeschwindigkeit v₂ bezeichnetes Umfangsgeschwindigkeit größer als die Transportgeschwindigkeit v₁ des Bogens 9 oberhalb des Bogenstapels 3. Mit anderen Worten: Die durch die Transportsauger 42 dem Bogen 9 aufgeprägte Transportgeschwindigkeit v₁ liegt unter der durch die Saugwalze 8 vermittelte Transportgeschwindigkeit v₂.

Die Erfindung wird im Ausführungsbeispiel an Hand einer Saugwalze 8 beschrieben, wobei die Erfindung aber nicht auf diese beschränkt ist. Es sind auch andere Förderorgane an dieser Stelle denkbar, wie zum Beispiel eine Reihe quer zur Bogentransportrichtung T angeordnete Zangengreifer oder Sauger.

### Zur Wirkungsweise:

In bekannter Weise wird der jeweils oberste Bogen 9 des Bogenstapels 3 von den Trennsaugern 41 im Bereich der Bogenhinterkante erfasst und vom darunter liegenden Folgebogen getrennt. Das wird durch nicht dargestellte Blaseinrichtungen, die Blasluft zwischen den obersten Bogen 9 und den Folgebogen führen, unterstützt.

Nachfolgend wird der in seiner Gesamtheit schwebende Bogen 9 von den Trennsaugern 41 an die Transportsauger 42 übergeben, die diesen mit der Transportgeschwindigkeit v₁ in Bogentransportrichtung T führen. Dabei wird die Klappenwelle 32 entgegen dem Uhrzeigersinn geschwenkt, so dass der Bogen 9 mit seinem freien Ende in den Bereich der Saugwalze 8 gelangt und von dieser erfasst wird. Dadurch erfährt der Bogen 9 die höhere Transportgeschwindigkeit v₂. Das hat zur Folge, dass dieser gestrafft wird und gelangt in dieser Form zwischen die Transportwalze 72 und die von der Transportwalze 72 abgehobenen Taktrollen 71. Die Taktrollen 71 werden nun durch an die Hebel 73 angreifende (hier nicht dargestellte) Stellelemente gegen die Transportwalze 72 geführt. Dadurch wird der Bogen 9 zwischen den Taktrollen 71 und der Transportwalze 72 geklemmt und damit über das Leitblech 6 zum Bändertisch 5 geführt.

### Aufstellung der verwendeten Bezugszeichen

- **1**: Bogenanleger
- **2**: Gestell
- **3**: Bogenstapel
- **31**: Stapelplatte
- **32**: Klappenwelle
- **33**: Fördermittel
- **34**: Vorderkante
- **35**: Hinterkante
- **4**: Bogentrenner
- **41**: Trennsauger
- **42**: Transportsauger
- **5**: Bändertisch
- **6**: Leitblech
- **7**: Transporteinrichtung
- **71**: Taktrolle
- **72**: Transportwalze
- **73**: Hebel
- **74**: Gestellpunkt
- **8**: Saugwalze
- **9**: Bogen
- **T**: Bogentransportrichtung
- **V₁**: Transportgeschwindigkeit oberhalb des Bogenstapels
- **V₂**: Transportgeschwindigkeit, durch die Saugwalze vermittelt

Aufstellung der verwendeten Bezugszeichen
- **1**: Bogenanleger
- **2**: Gestell
- **3**: Bogenstapel
- **31**: Stapelplatte
- **32**: Klappenwelle
- **33**: Fördermittel
- **34**: Vorderkante
- **35**: Hinterkante
- **4**: Bogentrenner
- **41**: Trennsauger
- **42**: Transportsauger
- **5**: Bändertisch
- **6**: Leitblech
- **7**: Transporteinrichtung
- **71**: Taktrolle
- **72**: Transportwalze
- **73**: Hebel
- **74**: Gestellpunkt
- **8**: Saugwalze
- **9**: Bogen
- **T**: Bogentransportrichtung
- **V₁**: Transportgeschwindigkeit oberhalb des Bogenstapels
- **V₂**: Transportgeschwindigkeit, durch die Saugwalze vermittelt

## Patentansprüche

1. Bogenanleger einer Bogendruckmaschine, enthaltend einen Bogenstapel (3) und eine Einrichtung zum Vereinzeln und Zuführen von Bogen (9) zur Bogendruckmaschine, wobei diese Einrichtung Mittel zum Trennen des obersten Bogens (9) vom Bogenstapel (3), eine Fördereinrichtung zum Transportieren der Bogen (9) relativ zum Bogenstapel (3) oberhalb desselben und eine Transporteinrichtung (7) zur Übernahme der Bogen (9) von der Fördereinrichtung und zum Übergeben an eine zum Zuführen der Bogen (9) zur Bogendruckmaschine vorgesehene Bogentransporteinrichtung enthält,
**dadurch gekennzeichnet, dass**
der Transporteinrichtung (7) ein Förderorgan zum Erfassen und Transportieren der Bogen (9) vorgeordnet ist, derart, dass die durch das Förderorgan den Bogen (9) vermittelte Transportgeschwindigkeit (v₂) größer ist als die durch die Fördereinrichtung zum Transportieren der Bogen oberhalb des Bogenstapels (3) vermittelte Transportgeschwindigkeit (v₁), so dass der Bogen (9) gestrafft wird.

2. Bogenanleger einer Bogendruckmaschine nach Anspruch 1, **dadurch gekennzeichnet, dass** das Förderorgan als Saugwalze (8) ausgebildet ist.

3. Bogenanleger einer Bogendruckmaschine nach Anspruch 2, **dadurch gekennzeichnet, dass** die Saugwalze (8) mit getakteter Saugluft beaufschlagbar ist.

4. Bogenanleger einer Bogendruckmaschine nach Anspruch 1, **dadurch gekennzeichnet, dass** das Förderorgan aus in Reihe quer zur Bogentransportrichtung (T) angeordneten Saugern besteht.

5. Bogenanleger einer Bogendruckmaschine nach Anspruch 1, **dadurch gekennzeichnet, dass** das Förderorgan aus in Reihe quer zur Bogentransportrichtung (T) angeordneten Zangengreifern besteht.

6. Bogenanleger einer Bogendruckmaschine nach Anspruch 1, **dadurch gekennzeichnet, dass** die Mittel zum Trennen des obersten Bogens (9) vom Bogenstapel (3) in Bogentransportrichtung (T) gesehen der Hinterkante (35) des Bogenstapels (3) zugeordnet sind.

7. Bogenanleger einer Bogendruckmaschine nach Anspruch 1 oder 6, **dadurch gekennzeichnet, dass** die Mittel zum Trennen des obersten Bogens (9) vom Bogenstapel (3) als eine Reihe transversal angeordneter Trennsauger (41) ausgebildet sind.

8. Bogenanleger einer Bogendruckmaschine nach Anspruch 1, **dadurch gekennzeichnet, dass** die Fördereinrichtung zum Transportieren der Bogen (9) mit der Transportgeschwindigkeit (v₁) relativ zum Bogenstapel (3) in Bogentransportrichtung (T) gesehen der Hinterkante (35) des Bogenstapels (3) zugeordnet ist.

9. Bogenanleger einer Bogendruckmaschine nach Anspruch 1 oder 8, **dadurch gekennzeichnet, dass** die Fördereinrichtung zum Transportieren der Bogen (9) als eine Reihe transversal angeordneter Transportsauger (42) ausgebildet sind.

10. Bogenanleger einer Bogendruckmaschine nach Anspruch 1, **dadurch gekennzeichnet, dass** die Transporteinrichtung (7) getaktet betreibbar ist.

11. Bogenanleger einer Bogendruckmaschine nach Anspruch 1, **dadurch gekennzeichnet, dass** die Transporteinrichtung (7) mindestens zwei in vorgebbaren Takt in Wirkverbindung mit einer Transportwalze (72) tretende Taktrolle (71) enthält.

12. Bogenanleger einer Bogendruckmaschine nach Anspruch 1, **dadurch gekennzeichnet, dass** Bogenzuführeinrichtung zur Druckmaschine einen Bändertisch (5) aufweist.

## Claims

1. Sheet feeder of a sheet printing machine, containing a sheet stack (3) and equipment for separating and feeding sheets (9) to the sheet printing machine, wherein this equipment comprises means for separating the uppermost sheet (9) from the sheet stack (3), a conveying device for transporting the sheets (9) relative to the sheet stack (3) above the same and a transport device (7) for taking over the sheets (9) from the conveying device and transferring them to a sheet transport device provided for feeding the sheets (9) to the sheet printing machine, **characterised in that** a conveying element for gripping and transporting the sheets (9) is so arranged upstream of the transport device (7) that the transport speed (v₂) imparted by the conveying element to the sheets (9) is greater than the transport speed (v₁) imparted by the conveying element for transporting the sheets above the sheet stack (3) so that the sheet (9) is drawn taut.

2. Sheet feeder of a sheet printing machine according to claim 1, **characterised in that** the conveying element is constructed as a suction roller (8).

3. Sheet feeder of a sheet printing machine according to claim 2, **characterised in that** the suction roller (8) can be acted on by pulsed suction air.

4. Sheet feeder of a sheet printing machine according to claim 1, **characterised in that** the conveying element consists of suckers arranged in a row transversely to the sheet transport direction (T).

5. Sheet feeder of a sheet printing machine according to claim 1, **characterised in that** the conveying element consists of gripper fingers arranged in a row transversely to the sheet transport direction (T).

6. Sheet feeder of a sheet printing machine according to claim 1, **characterised in that** the means for separating the uppermost sheet (9) from the sheet stack (3) are associated with the rear edge (35), as seen in sheet transport direction (T), of the sheet stack (3).

7. Sheet feeder of a sheet printing machine according to claim 1 or 6, **characterised in that** the means for separating the uppermost sheet (9) from the sheet stack (3) are constructed as a row of transversely arranged separating suckers (41).

8. Sheet feeder of a sheet printing machine according to claim 1, **characterised in that** the conveying device for transport of the sheets (9) at the transport speed (v₁) relative to the sheet stack (3) is associated with the rear edge (35) of the sheet stack (3) as seen in sheet transport direction (T), of the sheet stack (3).

9. Sheet feeder of a sheet printing machine according to claim 1 or 8, **characterised in that** the conveying device for transporting the sheets (9) is constructed as a row of transversely arranged transport suckers (42).

10. Sheet feeder of a sheet printing machine according to claim 1, **characterised in that** the transport device (7) is operable cyclically.

11. Sheet feeder of a sheet printing machine according to claim 1, **characterised in that** the transport device (7) comprises at least two cyclic rollers (71) coming into operative connection with a transport roller (72) at a predeterminable cyclic rate.

12. Sheet feeder of a sheet printing machine according to claim 1, **characterised in that** the sheet feed equipment for the printing machine comprises a belt table (5).

## Revendications

1. Alimenteur de feuilles d'une machine d'impression feuille à feuille recevant une pile de feuilles (3) et ayant une installation pour séparer les feuilles (9) et alimenter la machine d'impression feuille à feuille,
* cette installation comportant des moyens pour séparer la feuille supérieure (9) de la pile (3), une installation de transfert pour transporter la feuille (9) par dessus la pile (3) et une installation de transport (7) pour reprendre la feuille (9) de l'installation de transfert et pour la transférer à une installation de transport fournissant la feuille (9) à la machine d'impression feuille à feuille,
alimenteur de feuilles **caractérisé en ce que**
l'installation de transport (7) est précédée d'un organe de transfert pour saisir et transporter la feuille (9) de façon que la vitesse de transport (v₂) communiquée à la feuille (9) par l'organe de transfert soit supérieure à la vitesse de transport (v₁) de l'installation de transfert transportant la feuille par dessus la pile de feuilles (3), de façon à tendre la feuille (9).

2. Alimenteur de feuilles d'une machine d'impression feuille à feuille selon la revendication 1,
**caractérisé en ce que**
l'organe de transfert est un cylindre aspirant (8).

3. Alimenteur de feuilles d'une machine d'impression feuille à feuille selon la revendication 2,
**caractérisé en ce que**
le cylindre aspirant (8) est soumis à une aspiration d'air cadencée.

4. Alimenteur de feuilles d'une machine d'impression feuille à feuille selon la revendication 1,
**caractérisé en ce que**
l'organe de transfert se compose d'une série de ventouses installées transversalement à la direction de transport de feuilles (T).

5. Alimenteur de feuilles d'une machine d'impression feuille à feuille selon la revendication 1,
**caractérisé en ce que**
l'organe de transfert se compose d'une série de pinces installées transversalement à la direction de transport de feuilles (T).

6. Alimenteur de feuilles d'une machine d'impression feuille à feuille selon la revendication 1,
**caractérisé en ce que**
les moyens pour séparer la feuille supérieure (9) de la pile (3) sont associés à l'arête arrière (35) de la pile de feuilles (3) selon la direction de transport (T) des feuilles.

7. Alimenteur de feuilles d'une machine d'impression feuille à feuille selon la revendication 1 ou 6,
**caractérisé en ce que**
les moyens pour séparer la feuille supérieure (9) de la pile (3) sont constitués par une rangée de ventouses (41) installées transversalement.

8. Alimenteur de feuilles d'une machine d'impression feuille à feuille selon la revendication 1,
**caractérisé en ce que**
l'installation de transfert est associée à l'arête arrière (35) de la pile de feuilles (3) pour transporter la feuille (9) à la vitesse de transport (v₁) par rapport à la pile de feuilles (3) dans la direction de transport de feuilles (T).

9. Alimenteur de feuilles d'une machine d'impression feuille à feuille selon la revendication 1 ou 8,
**caractérisé en ce que**
l'installation de transfert pour transporter la feuille (9) est réalisée par une rangée de ventouses (42) installées transversalement.

10. Alimenteur de feuilles d'une machine d'impression feuille à feuille selon la revendication 1,
**caractérisé en ce que**
l'installation de transport (7) fonctionne de manière cadencée.

11. Alimenteur de feuilles d'une machine d'impression feuille à feuille selon la revendication 1,
**caractérisé en ce que**
l'installation de transport (7) comporte au moins deux rouleaux de cadencement (71) arrivant en coopération avec un cylindre de transport (72) selon une cadence prédéfinie.

12. Alimenteur de feuilles d'une machine d'impression feuille à feuille selon la revendication 1,
**caractérisé en ce que**
l'installation d'alimentation en feuilles de la machine d'impression, comporte une table à bandes transporteuses (5).
